# EUROPÄISCHE PATENTSCHRIFT

(11) **EP 0 173 011 B1**
(45) Veröffentlichungstag und Bekanntmachung des Hinweises auf die Patenterteilung: **11.05.1988**
(21) Anmeldenummer: 85107470.8
(22) Anmeldetag: 15.06.1985
(51) Int. Cl.: B66B 23/12

(54) **Stufe einer Fahrtreppe**
Moving-stairs step
Marche d'escalier roulant

(30) Priorität: 22.08.1984 CH 4014/84
(43) Veröffentlichungstag der Anmeldung: 05.03.1986
(73) Patentinhaber: INVENTIO AG, CH-6052 Hergiswil NW (CH)
(72) Erfinder: Lunardi, Gerhard, A-1120 Wien (AT)

(56) Entgegenhaltungen:
- EP-A- 0 087 692
- CA-A- 1 138 365
- GB-A- 1 276 922
- US-A- 2 981 397

## Beschreibung

Die Erfindung betrifft eine Stufe einer Fahrtreppe mit einer Trittfläche, einer Stirnfläche und zwei mit je einer Schlepprolle und je einer Befestigungsvorrichtung für den Anschluss an ein endloses Transportmittel versehenen Seitenschildern, wobei ein aus einer Vielzahl von Stufen und zwei endlosen Transportmitteln bestehendes Stufenband zwischen zwei feststehenden Sockelblechen geführt ist und wobei zwischen dem Körper der Stufe und dem Sockelblech je zwei am Seitenschild der Stufe beweglich gelagerte, in eine gegenüber der Trittfläche der Stufe vorgegebene Lage bringbare Segmente angeordnet sind.

Bei Fahrtreppen besteht zwischen der bewegten Stufe und dem fest angeordneten Sockelblech vor allem für leichtes Schuhwerk eine latente Einklemmgefahr. Von Zeit zu Zeit geschehen auch an Fahrtreppen verschiedenster Bauart Einklemm-Unfälle, wobei glücklicherweise hauptsächlich nur Turnschuhe, Tennisschuhe, Gummi- oder Plastikstiefel zwischen den Stufen-Seitenschilderne und den festen Sockelblechen eingezogen werden, während der Fuss das eingeklemmte Schuhwerk meistens noch rechtzeitig verlassen kann. Solche Unfälle ereignen sich gewöhnlich dann, wenn der Fahrgast seine Füsse seitlich so weit an den Rand der Trittfläche der Stufe stellt, dass die Schuhe am festen, seitlich neben der Stufe angeordneten Sockelblech streifen. Zu der dabei entstehenden Reibung gegen die Fahrtrichtung kommt dann je nach der Laufrichtung der Fahrtreppe bei der oberen oder bei der unteren Übergangsstelle, dort wo die Stufenabsätze abnehmen oder sich bilden, eine Relativbewegung mit einer Reibung quer zur Fahrtrichtung hinzu, durch welche vor allem leichtes Schuhwerk zwischen die bewegte Stufe und das feste Sockelblech eingezogen werden kann.

Es sind verschiedenartige Erfindungen bekanntgeworden, mittels welchen versucht wurde und wird, der oben geschilderten Gefahr zu begegnen:
- Minimieren des Abstandes zwischen der Stufe und dem Sockelblech durch spezielle an der Stufe angeordnete und durch die Sockelbleche die Stufe zentrierende Führungseinrichtungen.
- Markieren der seitlichen und hinteren Stufenpartie als Gefahrenzone durch Einfärben oder Einlegen andersfarbiger Randstreifen.
- Verringern des Reibungswertes durch Belegen des Sockelbleches mit einer Gleitschicht, z.B. Teflon.
- Erhöhen der Seitenpartien der Trittfläche der Stufen, auch durch Einsätze, damit sie wegen der unbequemen Fussstellung gemieden werden.
- Seitlich neben den Stufen angeordnete, fächerartig schwenkbare Schutzwände, durch welche die Relativbewegung zwischen der Stufe und dem Sockelblech abgeschirmt wird.
- Anordnen von Sicherheitskontakten längs des Sockelbleches, vor allem aber in einem gewissen Abstand vor dem Einlauf der Stufen in den Kamm.

Eine Stufe für Fahrtreppen mit einer derartigen Schutzvorrichtung ist mit der europäischen Patentschrift 0 087 692 bekanntgeworden. Seitlich an den Stufen sind zweiteilige, um einen über der Schlepprolle am Seitenschild angeordneten gemeinsamen Drehpunkt fächerartig auseinanderschwenkbare Seitenwände vorgesehen. In der horizontalen Einlauf- oder Auslaufzone liegen die beiden Seitenwandteile am Stufenkörper an und ruhen nebeneinander gemeinsam auf der die Stufe mit dem Transportmittel verbindenden Achse. Beim Übergang von der horizontalen in die schräge Laufbahn, dort wo sich die Stufenabsätze bilden, steigt vorerst das eine, von der benachbarten, vorauseilenden Stufe mitgenommene Seitenwandteil hoch und nimmt dann seinerseits das zweite Seitenwandteil fächerartig mit, um das zwischen der Trittplatte der einen und dem Stirnteil der vorauseilenden Stufe im Bereich der schrägen Laufbahn gebildete Dreieck gegen das Sockelblech hin vollständig abzudecken. Die bisher zwischen der bewegten Stufe und dem festen Sockelblech stattfindende Relativbewegung wird dadurch in eine Relativbewegung zwischen der bewegten Stufe und der mit gleicher Geschwindigkeit mitbewegten Seitenwand umgewandelt, wodurch eine seitliche Einzugsgefahr stark verringert, aber nicht völligi verunmöglicht wird.

Eine weitere Stufe für Fahrtreppen mit einer oben erwähnten Schutzvorrichtung offenbart die deutsche Patentschrift 2 161 442. Hier werden die seitlichen Randstreifen und der gegen den Stirnteil der benachbarten Stufe gerichtete Randstreifen der Trittplatte ausfarblich anders gestalteten Einsatzstücken gebildet. Die seitlichen Einsatzstücke können zudem die Tritthöhe der restlichen Trittplatte überragen. Die farbigen Randstreifen haben die Aufgabe, dem Fahrgast optisch diejenigen Stellen der Trittplatte zu markieren, welche nicht betreten werden sollten. Die eventuell erhöhten seitlichen Einsatzstücke sollen zudem für den Fahrgast beim Betreten eine unbequeme Fussstellung ergeben und ihn auffordern, den Fuss von diesem Bereich wegzustellen.

Ein Nachteil dieser Erfindung liegt darin, dass die eingefärbten Randpartien bei einer starken Personenfrequenz nicht beachtet werden oder überhaupt nicht sichtbar sind und die seitlich erhöhte Randpartie der Trittplatte aus konstruktiven Gründen (grösserer Platzbedarf im Bereich der oberen und unteren durch die Antrittplatten abgedeckten Umkehrstelle) nicht so hoch ausgeführt werden kann, dass sich für den Fahrgast beim Betreten eine wirklich unbequeme Fussstellung ergibt.

Der Erfindung liegt die Aufgabe zugrunde, eine Stufe für eine Fahrtreppe vorzuschlagen, mittels welcher der Fahrgast beim Betreten der Gefahrenzone der Trittplatte durch ein akustisches und/oder physisch wahrnehmbares Signal gewarnt wird.

Diese Aufgabe wird durch die in Anspruch 1 gekennzeichnete Erfindung gelöst.

Die durch die Erfindung erreichten Vorteile sind im wesentlichen darin zu sehen, dass der Fahrgast beim Betreten der seitlichen Gefahrenzone der Trittfläche der Stufe, oder wenn er einen Fuss in einen durch die Trittfläche der Stufe, das Sockelblech und die Stirnfläche der benachbarten Stufe gebildete Ecke drückt, durch das Vibrieren der betretenen Stufe gewarnt wird. Je nach der Ausbildung der Unterkante des Sockelbleches und des Übertragungsmittels kann zusätzlich zum Vibrieren auch ein durch Rattern erzeugtes akustisches Signal wahrgenommen werden. Ein weiterer Vorteil liegt darin, dass die erfindungsgemässe Stufe mit dem bisher vorhandenen Platzbereich auskommt und nicht, wie bei den Stufen mit stark erhöhter Seitenpartie, gravierende Änderungen im Kammplattenbereich erfordert.

Auf beiliegenden Zeichnungen sind Ausführungsbeispiele der Erfindung dargestellt, welche im folgenden näher erläutert werden. Es zeigen:
Fig. 1 eine Seitenansicht einer Stufe mit zwei schwenkbar gelagerten Segmenten, in einer Bereitschaftsstellung dargestellt;
Fig. 2 eine Teilansicht der Stufe gemäss Fig. 1 gegen die Stirnfläche und einen Schnitt durch ein seitlich neben der Stufe angeordnetes Sockelblech;
Fig. 3 eine Ausführungsvariante für die Unterkante des Sockelbleches;
Fig. 4 eine Seitenansicht einer weiteren Ausführungsvariante einer Stufe mit einem schwenkbar gelagerten und einem senkrecht und parallel geführten Segment, in einer Bereitschaftsstellung dargestellt, und
Fig. 5 eine Teilansicht der Stufe gemäss Fig. 4 gegen die Stirnfläche und einen Schnitt durch ein seitlich neben der Stufe angeordnetes Sockelblech.

In den Fig. 1 und 2 sind mit 1 eine Stufe einer Fahrtreppe bezeichnet. An einem Seitenschild 1.1 der Stufe 1, welche eine gerillte Trittfläche 1.2 und eine gerillte Stirnfläche 1.3 aufweist, ist eine Schlepprolle 2 drehbar gelagert. Am gleichen Seitenschild 1.1 sind ein Drehzapfen 5 für die schwenkbare Lagerung eines ersten Segmentes 3 und ein Drehzapfen 6 für die schwenkbare Lagerung eines zweiten Segmentes 4 angeordnet. Das erste Segment 3 weist eine gerillte Trittfläche 3.1 und eine gerillte Stirnfläche 3.2 auf. Das zweite Segment 4 weist eine gerillte Trittfläche 4.1 auf. Die beiden Segmente 3, 4 sind durch einen am ersten Segment 3 angeordneten Stift 7, welcher in einen am zweiten Segment 4 angeordneten Führungsschlitz 8 eingreift, miteinander verbunden und werden durch eine gemeinsame Feder 10 in eine Bereitschaftslage auseinandergedrückt. Ein am entferntesten Punkt des ersten Segmentes 3 vorgesehener Zapfen 9 arbeitet mit einer profilierten Führungskante 11.1 des Sockelbleches 11 zusamen. Eine auf die Trittfläche 3.1,4.1 wirkende Belastungskraft wird mit 20, eine gegen die Stirnfläche 3.2 wirkende Belastungskraft mit 21 bezeichnet. Eine den Zapfen 9 an die profilierte Führungskante 11.1 des Sockelbleches 11 drückende Kraft wird mit 22 bezeichnet. Ein Pfeil 23 gibt die Richtung der bei mindestens einer der oben erwähnten Belastungen 20, 21 auftretenden Schwenkbewegung der Segmente 3, 4 an.

In der Fig. 3 ist die Unterkante des Sockelbleches 11 mit einer wellenförmigen Führungskante 11.2 ausgerüstet. Das in die wellenförmige Führungskante 11.2 eingreifende Übertragungsmittel ist eine drehbar gelagerte Rolle 12.

In den Fig. 4 und 5 ist mit 1 wieder die Stufe bezeichnet. Am Seitenschild 1.1 der Stufe 1, welche eine gerillte Trittfläche 1.2 und eine gerillte Stirnfläche 1.3 aufweist, ist die Schlepprolle 2 drehbar gelagert. Am gleichen Seitenschild 1.1 isteinZapfen 15fürdie schwenkbare Lagerung eines ersten Segmentes 13 angeordnet. Auf der Oberkante des ersten Segmentes 13 ist eine Auflagestelle 13.3 vorgesehen, auf der ein in vertikal angeordneten Führungsschlitzen 16 parallel geführtes zweites Segment 14 abgestützt ist. Das erste Segment 13 weist eine gerillte Stirnfläche 13.2 auf, während das zweite Segment 14 eine gerillte Trittfläche 14.1 und eine gerillte Stirnfläche 14.2 besitzt. Die gemeinsame Drückfeder 10 distanziert zwangsläufig die beiden Segmente 13, 14 und hält sie in einer gegenüber derTrittfläche und der Stirnfläche der Stufe mindestens teilweise vorstehenden Bereitschaftslage. Der am entferntesten Punkt des Segmentes 13 angeordnete Zapfen 9 greift bei der Bündigstellung der Tritt- oder Stirnflächen in die profilierte Führungskante 11.1 des Sockelbleches 11 ein. Die auf die gerillte Trittfläche 14.1 wirkende Belastungskraft wird mit 20, die gegen die Stirnfläche 13.2 wirkende Belastungskraft mit 21 bezeichnet. Die den Zapfen 9 an die profilierte Führungskante 11.1 des Sockelbleches 11 drückende Kraft wird wieder mit 22 bezeichnet. Der Pfeil 23 gibt die Richtung der bei mindestens einer der auf die Segmente 13 oder 14 wirkenden Belastungen 20,21 auftretende Schwenkbewegung des Segmentes 13 an.

Die vorstehend beschriebenen Einrichtungen arbeiten wie folgt: Die seitlich neben dem Seitenschild 1.1 der Stufe 1 schwenkbar oder schiebbar angeordnetenSegmente 3, 4, 13, 14 werden durch die Kraft der Druckfeder 10 in der mindestens teilweise gegenüber der Trittfläche und der Stirnfläche der Stufe vorstehenden, unbelasteten Bereitschaftsstellung gehalten. Tritt der Fahrgast zu nahe am Sockelblech auf die gerillte Trittfläche der Segmente 3, 4, 14 und/oder drückt er einen Fuss in einen durch das Sockelblech 11, die Trittfläche 1.2 und die Stirnfläche 1.3 der benachbarten Stufe 1 gebildte Ecke, so werden die Segmente 3, 4, 13, 14 in die Bündigstellung gedrückt, bei welcher mindestens das erste Segment 3, 13 eine in der Richtung des Pfeiles 23 angedeutete Schwenkbewegung ausführt. Dabei wird der Zapfen 9 mit einer der Belastungskraft 20, 21 entsprechenden Kraft 22 an die profilierte Führungskante 11.1 des Sockelbleches 11 gedrückt. Bei der mit den Fig. 1 und 2 gezeigten Ausführungsvariante werden die beiden schwenkbar gelagerten Segmente 3, 4 durch den in den Führungsschlitz 8 eingreifenden Stift 7 miteinander verbunden. Die beim Betreten oder Betätigen mindestens eines der beiden Segmente 3, 4 entstehende Drehbewegung gemäss Pfeil 23 wird dadurch stets auf das erste Segment 3 übertragen, welches dadurch durch den Zapfen 9 mit der profilierten Führungskante 11.1 des Sockelbleches 11 in Verbindung gebracht wird. Bei der mit den Fig. 4 und 5 gezeigten Ausführungsvariante wird nur das erste Segment 13 schwenkbar gelagert, während das zweite Segment 14 in vertikal angeordneten Führungsschlitzen 16 parallel verschiebbar geführt ist. Die am ersten Segment 13 angeordnete Auflagestelle 13.3 sorgt dafür, dass sich auch hier beim Betreten des zweiten Segmentes 14 oder beim Betätigen des ersten Segmentes 13 eine Drehbewegung gemäss Pfeil 23 auf das erste Segment 13 aufwirkt, welches dadurch ebenfalls durch den Zapfen 9 mit der profilierten Führungskante 11.1 des Sockelbleches 11 in Verbindung gebracht wird. Während der Fahrt des Stufenbandes gleitet der Zapfen 9 über die profilierte Führungskante 11.1 des Sockelbleches 11 und versetzt die Stufe in Vibration. Je nach der Profilierung dieser Führungskante kann zur Vibration der Stufe zusätzlich ein durch Rattern erzeugtes akustisches Signal hinzukommen.

Der Fahrtreppenbenutzer wird, statt durch einen optischen Eindruck, durch ein physisch wahrnehmbares Signal und eventuell zusätzlich durch ein akustisches Signal gewarnt, den betretenden Gefahrenbereich der Stufe zu verlassen und nicht wieder zu betreten.

Anstelle eines zur Übertragung von Vibrationen auf den Körper der Stufe vorgesehenen, am ersten Segment 3, 13 fest angeordneten Zapfens 9, könnte auch eine drehbar gelagerte Rolle 12 vorgesehen sein. Ebenso könnte anstelle der die Segmente 3, 4, 13, 14 in einer Bereitschaftslage haltenden Druckfeder auch eine andere Feder, beispielsweise eine Torsionsfeder, die gleiche Wirkung erzielen.

Es liegt im Rahmen der Erfindung, die rein mechanische Warnvorrichtung durch ein elektro-akustisches System zu ergänzen oder zu ersetzen.

## Patentansprüche

1. Stufe einer Fahrtreppe mit einer Trittfläche (1.2), einer Stirnfläche (1.3) und zwei mit je einer Schlepprolle (2) und je einem Befestigungsvorrichtung für den Anschluss an ein endloses Transportmittel versehenen Seitenschildern (1.1), wobei ein aus einer Vielzahl von Stufen (1) und zwei endlosen Transportmitteln bestehendes Stufenband zwischen zwei feststehenden Sockelblechen (11) geführt ist und wobei zwischen dem Körper der Stufe (1 ) und dem Sockelblech (11)jezwei am Seitenschild (1.1) der Stufe (1) beweglich gelagerte, in eine gegenüber der Trittfläche (1.2) der Stufe (1) vorstehende Lage bringbare Segmente (3, 4, 13, 14) angeordnet sind, dadurch gekennzeichnet, dass zwischen den Segmenten (3, 4, 13, 14) eine gemeinsame, die beiden Segmente (3, 4, 13, 14) gegenüber der Trittfläche (1.2) und der Stirnfläche (1.3) der Stufe (1) mindestens teilweise in eine vorstehende Bereitschaftslage auseinanderdrückende Feder (10) angeordnet ist und dass an einem der beiden Segmente (3, 13) ein bei einer durch das Gewicht oder die Druckkraft eines Fahrgastes erreichbaren, den Fahrgast warnenden Bündigstellung eines Segmentes (3, 4, 13, 14) gegenüber der Trittfläche (1.2) bzw. der Stirnfläche (1.3) der Stufe (1) mit einer längs eines schrägen Stufenbandes vorgesehenen, profilierten Führungskante (11.1, 11.2) in Eingriff bringbares Übertragungsmittel (9) angeordnet ist.

2. Stufe nach Anspruch 1, dadurch gekennzeichnet, dass die Trittfläche (3.1,4.1,14.1) der Segmente (3, 4, 14) die gleiche Rillung wie die Trittfläche (1.2) der Stufe (1) aufweist.

3. Stufe nach Anspruch 1, dadurch gekennzeichnet, dass die Stirnfläche (3.2, 13.2, 14.2) mindestens eines Segmentes (3, 13, 14) die gleiche Rillung wie die Stirnfläche (1.3) der Stufe (1) aufweist.

4. Stufe nach Anspruch 1, dadurch gekennzeichnet, dass die profilierte Führungskante (11.1, 11.2) die Unterkante des Sockelbleches (11) ist.

5. Stufe nach Anspruch 4, dadurch gekennzeichnet, dass die Unterkante des Sockelbleches (11) eine wellenförmige Führungskante (11.2) ist.

6. Stufe nach Anspruch 4, dadurch gekennzeichnet, dass die Unterkante des Sockelbleches (11) ein durch einen runden Stempel forlaufend ausgestanzter Zackenrand (11.1) ist.

7. Stufe nach Anspruch 1, dadurch gekennzeichnet, dass das Übertragungsmittel ein fest angeordneter Zapfen (9) ist.

8. Stufe nach Anspruch 1, dadurch gekennzeichnet, dass das Übertragungsmittel eine drehbar gelagerte Rolle (12) ist.

9. Stufe nach Anspruch 1, dadurch gekennzeichnet, dass ein schwenkbar gelagertes Segment (3) einen in einen Führungsschlitz (8) eines zweiten schwenkbar gelagerten Segmentes (4) eingreifenden Zapfen (7) aufweist.

10. Stufe nach Anspruch 1, dadurch gekennzeichnet, dass auf der Oberseite des einen schwenkbar gelagerten Segmentes (13) eine das zweite durch vertikale Führungsschlitze (16) parallel geführte Segment (14) abstützende Auflagestelle (13.3) angeordnet ist.

## Claims

1. Step of an escalator with a tread surface (1.2), an end face (1.3) and two side shields (1.1) each provided with a respective trailing roller (2) and a respective fastening device for the connection to an endless transport means, wherein a stair belt consisting of a plurality of steps (1) and two endless transport means is guided between two stationary metal pedestal plates (11) and wherein two respective segments (3, 4, 13, 14), which are movably borne at the side shield (1.1) of the step (1 ) and bringable into a position protruding relative to the tread surface (1.2) of the step (1), are arranged between the body of the step (1) and the metal pedestal plate (11), characterised thereby, that a common spring (10) is arranged between the segments (3,4,13,14) and pressing both the segments (3, 4, 13, 14) apart at least partially into a protruding position of readiness relative to the tread surface (1.2) and the end face (1.3) of the step (1) and that a transmission means (9) is arranged at one of both the segments (3, 13) and bringable into engagement with a profiled guide edge (11.1, 11.2), which is provided along an inclined stair belt, in the case of a flush setting, attainable through the weight or the pressure force of a passenger and warning the passenger, relative to the tread surface (1.2) or the end face (1.3) of the step (1).

2. Step according to claim 1, characterised thereby, that the tread surface (3.1,4.1,14.1) of the segments (3, 4, 14) displays the same grooving as the tread surface (1.2) of the step (1).

3. Step according to claim 1, characterised thereby, that the end face (3.2, 13.2, 14.2) of at least one segment (3, 13, 14) displays the same groove as the end face (1.3) of the step (1).

4. Step according to claim 1, characterised thereby, that the profiled guide edge (11.1, 11.2) is the lower edge of the metal pedestal plate (11).

5. Step according to claim 4, characterised thereby, that the lower edge of the metal pedestal plate (11) is a sinuous guide edge (11.2).

6. Step according to claim 4, characterised thereby, that the lower edge of the metal pedestal plate (11) is a serrated rim (11.1) punched out continuously by a round die.

7. Step according to claim 1, characterised thereby, that the transmission means is a fixedly arranged spigot (9).

8. Step according to claim 1, characterised thereby, that the transmission means is a rotatably borne roller (12).

9. Step according to claim 1, characterised thereby, that a pivotably borne segment (3) displays a spigot (7) into a guide slot (8) of a second pivotably borne segment (4).

10. Step according to claim 1, characterised thereby, that a bearing location (13.3), which supports the second segment (14), which is guided parallel by vertical guide slots (16), is arranged on the upper side of the one pivotably borne segment (13).

## Revendications

1. Marche d'escalier roulant, comportant une surface supérieure de marche (1.2), une surface frontale (1.3) et deux plaques latérales (1.1) pourvues chacune d'un galet entraîneur (2) et d'un dispositif de fixation pour le raccordement à un moyen de transport sans fin, une bande de marches consistant en une pluralité de marches ( 1 ) et en deux moyens de transport sans fin étant guidée entre deux tôles de socle fixes (11), et deux secteurs (3, 4, 13, 14) logés chaque fois mobiles sur la plaque latérale (1.1 ) de la marche (1) et capables d'être placés dans une position en saillie relativement à la surface supérieure de marche (1.2 de la marche (1 ), étant disposés entre le corps de la marche ( 1 ) et la tôle de socle (11 caractérisée en ce qu'entre les secteurs (3, 4, 13, 14) est disposé un ressort commun (10) qui, par rapport à la surface supérieure de marche (1.2) et à la surface frontale (1.3) de la marche (1), écarte par pression au moins partiellement les deux secteurs (3, 4, 13, 14) dans une position saillante d'attente, et en ce que sur l'un des deux secteurs (3, 13) est disposé un moyen de transmission (9) qui, en cas d'un affleurement d'un secteur (3, 4, 13, 14) avec la surface supérieure de marche (1.2) ou avec la surface frontale (1.3) de la marche (1) pouvant être obtenu sous l'effet du poids ou sous la poussée d'un passager et avertissant le passager, est capable d'être amené en prise avec une arête de guidage profilée (11.1, 11.2) prévue longitudinalement à une bande de marches inclinée.

2. Marche selon la revendication 1, caractérisée en ce que la surface supérieure de marche (3.1, 4.1, 14.1 ) des secteurs (3, 4, 14) présente le même type de rainures que celui de la surface supérieure de marche (1.1) de la marche (1).

3. Marche selon la revendication 1, caractérisée en ce que la surface frontale (3.2, 13.2, 14.2) d'au moins un secteur (3, 13, 14) présente le même type de rainures que celui de la surface frontale (1.3) de la marche (1).

4. Marche selon la revendication 1, caractérisée en ce que l'arête de guidage profilée (11.1, 11.2) est l'arête inférieure de la tôle de socle (11).

5. Marche selon la revendication 4, caractérisée en ce que l'arête inférieure de la tôle de socle (11) est une arête de guidage ondulée (11.2).

6. Marche selon la revendication 4, caractérisée en ce que l'arête inférieure de la tôle de socle (11) est un bord dentelé (11.1) découpé en continu par un poinçon rond.

7. Marche selon la revendication 1, caractérisée en ce que le moyen de transmission est un tourillon (9) disposé fixe.

8. Marche selon la revendication 1, caractérisée en ce que le moyen de transmission est un galet (12) monté tournant.

9. Marche selon la revendication 1, caractérisée en ce qu'un secteur logé pivotant (3) comporte un tourillon (7) s'engageant dans une fente de guidage (8) d'un second secteur logé pivotant (4).

10. Marche selon la revendication 1, caractérisée en ce que sur le côté supérieur de l'un des secteurs (13), logé pivotant, est disposé un emplacement d'appui (13.3) soutenant le second secteur (14) guidé parallèlement par des fentes de guidage verticales (16).
